# EUROPÄISCHE PATENTSCHRIFT

(11) **EP 3 088 536 B1**
(45) Veröffentlichungstag und Bekanntmachung des Hinweises auf die Patenterteilung: **29.11.2017**
(21) Anmeldenummer: 16166850.4
(22) Anmeldetag: 25.04.2016
(51) Int. Cl.: C21C 7/10

(54) **RÜSSEL EINER RH-VAKUUMENTGASUNGSANLAGE**
TRUNK OF A RH VACUUM DEGASSING INSTALLATION
BUSE POUR UNE INSTALLATION DE DEGAZAGE SOUS VIDE RH

(30) Priorität: 30.04.2015 DE 202015003235 U
(43) Veröffentlichungstag der Anmeldung: 02.11.2016
(73) Patentinhaber: Beck u. Kaltheuner Feuerfeste Erzeugnisse GmbH & Co. KG, 58840 Plettenberg (DE)
(72) Erfinder: Stöckmann, Ferdinand, 47199 Duisburg (DE)
(74) Vertreter: Grünecker Patent- und Rechtsanwälte PartG mbB

(56) Entgegenhaltungen:
- WO-A1-97/47775
- JP-A- 2001 158 909

## Beschreibung

Die vorliegende Erfindung betrifft einen Rüssel einer RH-Vakuumentgasungsanlage.

RH-Vakuumentgasungsanlagen, benannt nach Ruhrstahl Heraeus dienen der Vakuumbehandlung von Stahl. Eine RH-Vakuumentgasungsanlage umfasst üblicherweise einen Schmelzetiegel, in dem flüssiger Stahl enthalten ist. In dieses Stahlbad taucht von oben jeweils zumindest ein Einlaufrüssel und ein Auslaufrüssel ein, die mit einer Vakuumbehandlungskammer verbunden sind und in diese münden. Durch den Einlaufrüssel steigt die Schmelze auf und wird in der Vakuumbehandlungskammer behandelt. Dort findet insbesondere eine Entkohlungsreaktion, eine Entstickung sowie eine Dehydrierung des Stahles statt. Auch wird üblicherweise Sauerstoff abgesaugt. Das Aufsteigen des Stahles wird durch den Partialdruck in der Vakuumbehandlungskammer eingestellt. Es versteht sich von selbst, dass in der Vakuumbehandlungskammer kein absolutes Vakuum eingestellt wird. Der Unterdruck muss nur so weit eingestellt sein, dass der Stahl entgegen der Schwerkraftrichtung durch beide Rüssel in die Vakuumbehandlungskammer aufsteigt.

Der Einlaufrüssel wird heutzutage durch ein Wechselgefäß gebildet, der einen metallischen Kern umfasst, der mitunter doppelwandig ausgebildet sein kann. Der metallische Kern ist als Stahlblechzylinder mit einem Durchmesser von zwischen 700 und 1500 mm ausgebildet. In diesen Stahlblechzylinder werden MgO-C-Steine vermauert. Die unterste Lage dieser Vermauerung wird mit einem Bolzen gegen Herausfallen gesichert. Der so vorbereitete Zylinder wird von außen und unten mit einer Tonerdemasse umgossen. Diese wird über angeschweißte Feuerfestanker an dem metallischen Behältnis gehalten.

Der Einlaufrüssel besitzt zusätzlich Argonleitungen, die zwischen dem Stahlzylinder und der Tonerdemasse liegen. Damit das Gas in die Schmelze gelangt, müssen die MgO-C-Steine noch mit Bohrungen versehen werden.

Aus der WO 97/47775 ist ein Rüssel einer Entgasungsanlage bekannt, der als metallisches Gefäß einen metallischen Zylinder umfasst, von dem in radialer Richtung nach innen und außen Armierungsanker abragen. Der metallische Zylinder ist von einer Feuerfest-Masse umgeben und liegt jedenfalls teilweise an der Anschlussseite frei. An dieser Anschlussseite befindet sich ferner ein Anschlussmittel in Form eines Flansches zum Befestigen des Rüssels an einer Entgasungsanlage.

Bei diesem vorbekannten Aufbau besteht der Rüssel danach aus dem metallischen Zylinder und der daran befestigten Stampfmasse. Dieser Aufbau ist aufwändig. Die unterschiedlich verbauten Materialien haben im Übrigen unterschiedliche Wärmeausdehnungskoeffizienten, so dass sich aufgrund der wechselnden Temperaturen, denen die Rüssel ausgesetzt sind, Risse zeigen. Bereits nach fünf Behandlungen muss eine Pflegespritzenmasse aufgebracht werden, um diese Risse zumindest zu füllen. Dies führt zu Stillstandszeiten. Des Weiteren ist diese Behandlung aufwändig. Da der Rüssel an seiner Unterseite, wo dieser in das heiße Schmelzebad taucht, den höchsten Temperaturen ausgesetzt ist und somit die Wärmeausdehnung hier am größten ist, klaffen an der Innenseite Fugen auf. Der metallische Behälter kann teilweise aufschmelzen. Wenn zusätzlich die äußere Tonerdeschicht durch Risse undicht geworden ist, stellt sich durch den Rüssel hindurch in radialer Richtung ein Durchflussloch ein, durch welches Schmelze strömen kann.

Darüber hinaus bilden sich an den Rüsseln, die auch als Tauchrohre bezeichnet werden, Verbärungen, insbesondere dort, wo diese Rüssel sich in der Schlackezone befinden. Diese Verbärungen bauen sich von Behandlung zu Behandlung auf, wodurch das Eintauchen der Rüssel in die Pfanne und die Temperatur- und Probennahme erschwert bzw. unmöglich gemacht wird. Durch die Verbärungen werden ferner Verunreinigungen in die Schmelze eingebracht. Die Verbärungen werden sporadisch bergmännisch abgebaut. Die hierbei in den Rüssel eingebrachten Stöße durch pneumatische oder hydraulische Hammer beeinträchtigen ebenfalls die Feuerfestzustellung der vorbekannten Rüssel.

Der vorliegenden Erfindung liegt das Problem zugrunde, einen Rüssel für eine RH-Vakuumentgasungsanlage der eingangs genannten Art zu verbessern. Des Weiteren will die vorliegende Erfindung einen verbesserten Rüssel angeben, der die zuvor beschriebenen Nachteile nicht aufweist.

Zur Lösung des Problems will mit der vorliegenden Erfindung einen Rüssel für eine RH-Vakuumentgasungsanlage mit dem Merkmal von Anspruch 1 vorschlagen. Diese RH-Vakuumentgasungsanlage hat einen Rüssel, der durch einen monolithischen Körper gebildet ist.

Aus der WO 96/03530 A1 ist ein Rüssel bekannt, der einen mit einem Anschlussflansch versehenen metallischen zylindrischen Körper umfasst, innerhalb dessen mehrere feuerfeste Steine angeordnet sind, die den metallischen Zylinder auf der Innenseite vor einem direkten Kontakt mit der Schmelze schützen. Innerhalb des Zylinders sind mehrere Ringe in Längserstreckung des Zylinders übereinander vorgesehen. Jeder einzelne Ring ist aus einer Vielzahl von konisch zugeschnittenen Steinen gebildet, die in Umfangsrichtung gegeneinander liegen. An der Außenumfangsseite dieser Steine wird eine Gasverteilkammer gebildet. Jede Gasverteilkammer besteht aus Metall und ist gasdicht an einer Außenfläche des Rüssels angeschlossen. Die Gasverteilkammern werden mit Argon als Behandlungsmedium versorgt, welches radial in die über den Rüssel aufsteigende Schmelze eindüst. So besteht auch dieser Rüssel aus unterschiedlichen Materialien, nämlich feuerfesten Materialien einerseits und metallischen Materialien andererseits. Gemäß der vorliegenden Erfindung wird der Ein- und/oder Auslaufrüssel nahezu vollständig aus dem monolithischen Körper gebildet. Im Grunde ist der Rüssel durch den monolithischen Körper geformt. Lediglich zum Anschluss an die Vakuumbehandlungskammer ist üblicherweise an dem stirnseitigen Ende des monolithischen Körpers und nur dort allein ein Befestigungsflansch vorgesehen. Dieser Befestigungsflansch kann über Schraubkolben, die formschlüssig in den monolithischen Körper eingreifen, mit diesem verbunden sein. Der Befestigungsflansch hat üblicherweise einen stirnseitig gegen den monolithischen Körper angelegten Flanschabschnitt. Der monolithische Körper kann eine Schulter ausbilden, die sich in axialer Richtung parallel zu dem Flansch erstreckt, so dass ein sich in axialer Richtung des monolithischen Körpers erstreckender Ringabschnitt zumindest teilweise von dem monolithischen Körper innenumfänglich ausgekleidet ist. Zwischen dem Befestigungsflansch und dem monolithischen Körper mag eine Dichtung, beispielsweise in Form einer Filzdichtung vorgesehen sein, die Spannungsspitzen abbaut, so dass das Verschrauben des Befestigungsflansches gegen den monolithischen Körper nicht zu Abplatzungen und lokalen Spannungen führt. Die Dichtung dient aber vor allem dem Zweck, den Rüssel gegenüber der Vakuumbehandlungskammer gasdicht zu halten, so dass der in der Vakuumbehandlungskammer erzeugte Unterdruck nicht an der Phasengrenze zwischen dem monolithischen Körper und dem Befestigungsflansch entweichen kann. Jenseits dessen sind aber üblicherweise keine weiteren Elemente an dem Rüssel vorgesehen, die nicht durch den einzigen monolithischen Körper gebildet sind. So wird insbesondere der Durchgang für die Schmelze durch den Rüssel ausschließlich und im Wesentlichen ausschließlich auch die Außenumfangsfläche des Rüssels durch den einheitlichen und einzigen monolithischen Körper gebildet. Es fehlen Armierungseisen. Ein metallischer Körper ist üblicherweise nicht in den monolithischen Körper eingearbeitet. Der Rüssel weist dementsprechend über zumindest 70%, bevorzugt 80%, besonders bevorzugt 90% seiner axialen Erstreckung kein metallisches Gefäß und auch keine Armierung oder dergleichen auf. Als axiale Erstreckung soll dabei die Erstreckung des Rüssels in Längsrichtung des Schmelzedurchgangs verstanden werden, der üblicherweise als zylindrischer Kanal geradlinig innerhalb des Rüssels vorgesehen ist.

Der Rüssel der RH-Vakuumentgasungsanlage nach der vorliegenden Erfindung hat vorzugsweise lediglich stirnseitig eine mit dem monolithischen Körper verbundene Anschlusseinrichtung, bspw. in Form eines Anschlussflansches. Das an der gegenüberliegenden Seite üblicherweise in das Schmelzebad einzutauchende Ende ist allein durch den monolithischen Körper gebildet. Jenseits des Anschlussmittels sowie ggf. Verankerungen zur Befestigung des Anschlussmittels mit dem monolithischen Körper sind aber üblicherweise keine metallischen Teile in dem Rüssel verbaut. Bevorzugt besteht der Rüssel ausschließlich aus dem monolithischen Körper, dem stirnseitig vorgesehenen Anschlussmittel und evtl. notwendigen Befestigungsmitteln zur Verankerung des Anschlussmittels gegenüber dem monolithischen Körper.

So kann der monolithische Körper leichter thermische Verformungen und Wärmespannungen ausgleichen, ohne dass die Gefahr besteht, dass die feuerfesten Materialien des Rüssels Risse bekommen oder ausbrechen.

Die Herstellung des Rüssels als monolithischer Körper hat ferner den Vorteil, dass aufwändige und teure Materialien sowie eine komplizierte Konstruktion, wie sie aus dem Stand der Technik bekannt ist, vermieden werden können. Die zuvor beschriebenen Behandlungen von Rissen können ebenso unterbleiben. Solche treten nicht in einem erheblichen Maße auf. Vielmehr ist die Konstruktion des erfindungsgemäßen Rüssels einfach. Ferner ist es möglich, den Rüssel dünnwandiger auszubilden. Im Stand der Technik haben die Rüssel üblicherweise eine Wandstärke von ca. 300 mm. Die erfindungsgemäßen Rüssel lassen sich mit einer Wandstärke von zwischen 180 mm und 270 mm herstellen. Die Wandstärke ist dabei der Abstand zwischen dem inneren Durchgang der Außenumfangsfläche des Rüssels. Der zuvor beschriebene Befestigungsflansch dient dem einfachen Austausch und Anflanschen des erfindungsgemäßen Rüssels an die Vakuumbehandlungskammer. Der Rüssel kann im gebrannten Zustand angeflanscht werden. Dementsprechend sind sämtliche Gefügeumwandlungen vor dem Anflanschen des Rüssels vollzogen. Ferner kann durch geeignete Vorbehandlung sicher verhindert werden, dass Wasser in dem monolithischen Körper enthalten ist, wenn dieser an die Vakuumbehandlungskammer angeflanscht wird.

Der monolithische Körper kann aus einem Hochtonerde-FF-Beton oder aus Magnesit-Chrom-Beton geformt sein. Dieser feuerfesten Masse kann ein Füllstoffanteil von bis zu 4 % zugesetzt werden. Der Füllstoffanteil kann beispielsweise durch einen Faser-Zusatz oder Whisker gebildet sein oder diese aufweisen. Als Fasern kommen dabei beispielsweise keramische oder nicht-Oxid-keramische Fasern, wie z. B. SiC-Fasern in Frage. Der Füllstoffanteil verbessert den Verbund des monolithischen Körpers. Der Füllstoffanteil ist beliebig in der feuerfesten Masse dispergiert und insbesondere nicht mit einem metallischen Gefäß verbunden.

Gemäß einer bevorzugten Weiterbildung der vorliegenden Erfindung ist der Rüssel der Einlaufrüssel. In diesem Fall sind in dem monolithischen Körper Gasleitungen vorgesehen, die innenumfänglich in den Schmelzedurchlass des Rüssels münden. Diese Gasleitungen sind durch verlorene Formen in dem monolithischen Körper ausgebildet. So können beispielsweise an vorbestimmter Stelle Seile in den Beton eingebettet werden, die beim Brennen pyrolysieren und so die Gasleitungen in dem monolithischen Körper ausformen.

Weitere Einzelheiten und Vorteile der vorliegenden Erfindung ergeben sich aus der nachfolgenden Beschreibung eines Ausführungsbeispiels in Verbindung mit der Zeichnung. In dieser zeigen:
- Fig. 1: eine Längsschnittansicht eines Ausführungsbeispiels eines Auslaufsrüssels;
- Fig. 2: eine Längsschnittansicht eines bei dem Ausführungsbeispiel nach Fig. 1 verbauten Befestigungsflansches;
- Fig. 3: ein vergrößertes Detail III gemäß der Darstellung in Fig. 2;
- Fig. 4: ein Detail IV gemäß der Darstellung in Fig. 1 in vergrößerter Darstellung, und
- Fig. 5: eine Draufsicht auf das in Fig. 1 gezeigte Ausführungsbeispiel auf die Auslassöffnung.

Die Fig. 1 und 5 zeigen ein Ausführungsbeispiel eines Rüssels für eine RH-Vakuumentgasungsanlage, der mit Bezugszeichen 2 gekennzeichnet ist. Bei dem Rüssel 2 handelt es sich um den Einlaufrüssel einer entsprechenden Entgasungsanlage. Der Einlaufrüssel 2 hat eine konische Außenumfangsfläche, deren kleinster Durchmesser an einer mit 4 gekennzeichneten Einlassöffnung vorgesehen ist. An dieser Einlassöffnung 4 hat ein in dem Rüssel 2 ausgebildeter zylindrischer Schmelzedurchgang 6 mit kreisrunder Querschnittsfläche einen Durchmesser von 400 mm bei größeren Entgasungsanlagen bis ca. 800 mm. Dieser Schmelzedurchgang 6 wird innerhalb eines monolithischen Körpers 8 ausgebildet. Der monolithische Körper 8 bildet dabei sowohl den Innenumfang als auch den Außenumfang des Rüssels aus. Der monolithische Körper 8 ist gekennzeichnet durch das Fehlen jeglicher Armierungen innerhalb des Körpers 8. Es kann indes ein gewisser Füllstoffanteil in einem den monolithischen Körper ausbildenden Feuerfestbeton enthalten sein. Der Füllstoffanteil beträgt üblicherweise nicht mehr als 4 Gew%, bevorzugt nicht mehr als 2 Gew%.

An einer mit Bezugszeichen 10 gekennzeichneten Auslassöffnung ist ein Befestigungsflansch 12 vorgesehen. Dieser Befestigungsflansch weist einen plan auf einer Stirnseite 14 des monolithischen Körpers 8 anliegenden Befestigungsring 16 auf, der mit einem sich in axialer Richtung erstreckenden Ringabschnitt 18 verschweißt ist. Der Befestigungsring 16 hat eine Vielzahl von auf dem Umfang verteilte Bohrungen, die mit Bezugszeichen 20 gekennzeichnet sind. Eine dieser Bohrungen 20 ist in Fig. 3 in Schnittdarstellung gezeigt.

Die Bohrungen 20 werden von einem Einschraubbolzen 22 durchsetzt, der einen in den monolithischen Körper 8 eingeschraubten Befestigungsbereich 24 und einen den monolithischen Körper 8 überragenden Gewindestutzen 26 hat. Dieser Gewindestutzen 26 durchsetzt die Bohrung 20. Auf den Gewindestutzen 26 ist eine Mutter aufgeschraubt, welche den Befestigungsring 16 gegen die Stirnseite 14 des monolithischen Körpers 8 andrückt. Die Anlage des Befestigungsringes 16 erfolgt unter Zwischenlage einer mit Bezugszeichen 28 angedeuteten ringförmigen Filzdichtung. Diese Filzdichtung 28 gleicht Spannungsspitzen zwischen dem Befestigungsflansch 12 und dem monolithischen Körper 8 aus. Vielmehr noch aber dichtet die Filzdichtung 28 den Befestigungsflansch 12 gegen den monolithischen Körper 8 ab. Auch mit Blick auf diese Abdichtung und die Zentrierung des Befestigungsflansches 12 an den monolithischen Körper 8 hat dieser eine stirnseitig zurückversetzte Ringfläche 30, gegen welche der Befestigungsflansch 12 anliegt. Der monolithische Körper 8 endet in etwa axial an der Auslassöffnung mit der äußeren Oberfläche des Befestigungsflansches 12.

Der Befestigungsflansch 12 dient dem Anflanschen des hier gezeigten Rüssels 2 gegen die Vakuumbehandlungskammer. Das gezeigte Ausführungsbeispiel kann beispielsweise mit der Vakuumbehandlungskammer über den Befestigungsflansch 12 verschweißt werden. Die Verbindung erfolgt dabei derart, dass der Befestigungsflansch 12 nicht unmittelbar mit der durch den Rüssel 2 hindurch geleiteten Schmelze in Kontakt kommt. Auch hierzu überragt das Material des monolithischen Körpers 8 den Befestigungsring 16.

### Bezugszeichenliste

- 2: Rüssel
- 4: Einlassöffnung
- 6: Schmelzedurchgang
- 8: monolithischer Körper
- 10: Auslassöffnung
- 12: Befestigungsflansch
- 14: Stirnseite
- 16: Befestigungsring
- 18: Ringabschnitt
- 20: Bohrung
- 22: Einschraubbolzen
- 24: Befestigungsbereich
- 26: Gewindestutzen
- 28: Filzdichtung
- 30: Ringfläche

## Patentansprüche

1. Einlaufrüssel bzw. Auslaufrüssel einer RH-Vakuumentgasungsanlage mit einem monolithischen Körper (8), **dadurch gekennzeichnet, dass** der Rüssel über zumindest 70% seiner axialen Erstreckung kein metallisches Gefäß und auch keine Armierung aufweist.

2. Einlaufrüssel bzw. Auslaufrüssel nach Anspruch 1, **dadurch gekennzeichnet, dass** der monolithische Körper (8) aus einem Hochtonerde-FF-Beton oder einem Magnesit-Chrom-Beton geformt ist.

3. Einlaufrüssel bzw. Auslaufrüssel nach Anspruch 1 oder 2, **dadurch gekennzeichnet, dass** der monolithische Körper (8) einen Füllstoffanteil von bis zu 4 % enthält

4. Einlaufrüssel bzw. Auslaufrüssel nach einem der vorherigen Ansprüche, **dadurch gekennzeichnet, dass** der monolithische Körper (8) eine konische Außenfläche hat, die derart gestaltet ist, dass der Außenumfang an einer Auslassöffnung (10) des monolithischen Körpers (8) kleiner als der Außenumfang an der Einlassöffnung (4) ist.

5. Einlaufrüssel bzw. Auslaufrüssel nach einem der vorherigen Ansprüche, **dadurch gekennzeichnet, dass** der monolithische Körper (8) aus einem Hochtonerde-FF-Beton oder einem Magnesit-Chrom-Beton in gebrannter Qualität geformt ist.

6. Einlaufrüssel bzw. Auslaufrüssel nach einem der vorherigen Ansprüche, **dadurch gekennzeichnet, dass** die Wandstärke des Rüssels (2) zwischen 180 mm und 270 mm beträgt.

7. Einlaufrüssel bzw. Auslaufrüssel nach einem der vorherigen Ansprüche, **gekennzeichnet durch** einen mit dem monolithischen Körper (8) stirnseitig verbundenen Befestigungsflansch (12).

8. Einlaufrüssel bzw. Auslaufrüssel nach Anspruch 7, **dadurch gekennzeichnet, dass** der Befestigungsflansch (12) einen stirnseitig gegen den monolithischen Körper (8) angelegten Flanschabschnitt (16) aufweist, der über in den monolithischen Körper (8) eingreifende Einschraubkolben (22) mit diesem verbunden ist.

9. Einlaufrüssel bzw. Auslaufrüssel nach Anspruch 8, **dadurch gekennzeichnet, dass** der Flanschabschnitt (16) ringförmig ausgebildet ist und dass die Einschraubkolben (22) auf dem Umfang des Flanschabschnitts (16) gleichmäßig verteilt sind.

10. RH-Vakuumentgasungsanlage mit einem Einlaufrüssel und einem Auslaufrüssel, die in eine Vakuumbehandlungskammer münden, **dadurch gekennzeichnet, dass** zumindest einer der Rüssel (2) einem Einlaufrüssel bzw. Auslaufrüssel gemäß einem der Ansprüche 1 bis 9 entspricht.

11. RH-Vakuumentgasungsanlage nach Anspruch 10, **dadurch gekennzeichnet, dass** zumindest der Einlaufrüssel durch einen monolithischen Körper (8) ausgebildet ist und dass innenumfänglich in den Einlaufrüssel mündende Gasleitungen durch verlorene Formen in dem monolithischen Körper (8) ausgebildet sind.

## Claims

1. Inlet blowpipe or outlet blowpipe of an RH vacuum degassing installation having a monolithic body (8), **characterised in that** the blowpipe does not comprise a metal vessel or a reinforcement over at least 70% of the axial extension thereof.

2. Inlet blowpipe or outlet blowpipe according to claim 1, **characterised in that** the monolithic body (8) is formed of a high alumina FF concrete or a magnesite-chrome concrete.

3. Inlet blowpipe or outlet blowpipe according to either claim 1 or claim 2, **characterised in that** the monolithic body (8) contains a proportion of filler of up to 4%.

4. Inlet blowpipe or outlet blowpipe according to any of the preceding claims, **characterised in that** the monolithic body (8) has a conical external surface that is formed such that the external periphery at an outlet opening (10) of the monolithic body (8) is smaller than the external periphery at the inlet opening (4).

5. Inlet blowpipe or outlet blowpipe according to any of the preceding claims, **characterised in that** the monolithic body (8) is formed of a high alumina FF concrete or a magnesite-chrome concrete of a fired quality.

6. Inlet blowpipe or outlet blowpipe according to any of the preceding claims, **characterised in that** the wall thickness of the blowpipe (2) is between 180 mm and 270 mm.

7. Inlet blowpipe or outlet blowpipe according to any of the preceding claims, **characterised by** a fastening flange (12) that is connected to the front of the monolithic body (8).

8. Inlet blowpipe or outlet blowpipe according to claim 7, **characterised in that** the fastening flange (12) comprises a flanged portion (16) that is positioned on the front of the monolithic body (8) and is connected to the monolithic body (8) by screw-in pistons (22) that engage in said body.

9. Inlet blowpipe or outlet blowpipe according to claim 8, **characterised in that** the flanged portion (16) is annular, and **in that** the screw-in pistons (22) are uniformly distributed over the periphery of the flanged portion (16).

10. RH vacuum degassing installation comprising an inlet blowpipe and an outlet blowpipe that lead into a vacuum treatment chamber, **characterised in that** at least one of the blowpipes (2) corresponds to an inlet blowpipe or an outlet blowpipe according to any of claims 1 to 9.

11. RH vacuum degassing installation according to claim 10, **characterised in that** at least the inlet blowpipe is formed by a monolithic body (8), and **in that** gas pipes that lead into the inner periphery of the inlet blowpipe are formed in the monolithic body (8) by expendable moulds.

## Revendications

1. Buse d'entrée ou respectivement buse de sortie d'une installation de dégazage sous vide RH, avec un corps (8) monolithique, **caractérisée en ce que**, sur au moins 70 % de son étendue axiale, la buse ne présente aucun récipient métallique ni aucune armature.

2. Buse d'entrée ou respectivement buse de sortie selon la revendication 1, **caractérisée en ce que** le corps (8) monolithique est formé d'un béton FF à forte teneur en alumine ou d'un béton magnésite-chrome.

3. Buse d'entrée ou respectivement buse de sortie selon la revendication 1 ou 2, **caractérisée en ce que** le corps (8) monolithique contient une proportion de charge atteignant jusqu'à 4 %.

4. Buse d'entrée ou respectivement buse de sortie selon l'une des revendications précédentes, **caractérisée en ce que** le corps (8) monolithique a une surface extérieure conique qui est constituée de telle sorte que la circonférence extérieure sur une ouverture de sortie (10) du corps (8) monolithique est plus petite que la circonférence extérieure sur l'ouverture d'entrée (4).

5. Buse d'entrée ou respectivement buse de sortie selon l'une des revendications précédentes, **caractérisée en ce que** le corps (8) monolithique est formé d'un béton FF à forte teneur en alumine ou d'un béton magnésite-chrome en qualité calcinée.

6. Buse d'entrée ou respectivement buse de sortie selon l'une des revendications précédentes, **caractérisée en ce que** l'épaisseur de paroi de la buse (2) est comprise entre 180 mm et 270 mm.

7. Buse d'entrée ou respectivement buse de sortie selon l'une des revendications précédentes, **caractérisée par** une bride de fixation (12) raccordée côté frontal au corps (8) monolithique.

8. Buse d'entrée ou respectivement buse de sortie selon la revendication 7, **caractérisée en ce que** la bride de fixation (12) présente un tronçon de bride (16) qui est appuyé côté frontal contre le corps (8) monolithique et qui est raccordé à ce dernier par le biais de pistons à vis (22) engrenant dans le corps (8) monolithique.

9. Buse d'entrée ou respectivement buse de sortie selon la revendication 8, **caractérisée en ce que** le tronçon de bride (16) est constitué sous forme annulaire et **en ce que** les pistons à vis (22) sont répartis uniformément sur la circonférence du tronçon de bride (16).

10. Installation de dégazage sous vide RH avec une buse d'entrée et une buse de sortie qui débouchent dans une chambre de traitement sous vide, **caractérisée en ce qu'**au moins une des buses (2) correspond à une buse d'entrée ou respectivement à une buse de sortie selon l'une des revendications 1 à 9.

11. Installation de dégazage sous vide RH selon la revendication 10, **caractérisée en ce qu'**au moins la buse d'entrée est constituée par un corps (8) monolithique et **en ce que** des conduites de gaz débouchant sur la circonférence intérieure dans la buse d'entrée sont constituées par des moules perdus dans le corps (8) monolithique.
